# EUROPÄISCHE PATENTSCHRIFT

(11) **EP 3 718 176 B1**
(45) Veröffentlichungstag und Bekanntmachung des Hinweises auf die Patenterteilung: **26.10.2022**
(21) Anmeldenummer: 18815509.7
(22) Anmeldetag: 14.11.2018
(51) Int. Cl.: H01R 13/627, H01R 13/639

(54) **VER- UND ENTRIEGELBARER STECKVERBINDER**
LOCKABLE AND RELEASABLE PLUG
CONNECTEUR ÉLECTRIQUE POUVANT ÊTRE VERROUILLÉ ET DÉVERROUILLÉ

(30) Priorität: 27.11.2017 DE 102017127991
(43) Veröffentlichungstag der Anmeldung: 07.10.2020
(73) Patentinhaber: HARTING Electronics GmbH, 32339 Espelkamp (DE)
(72) Erfinder: HÄMMERLING, Sergej, 49163 Bohmte (DE)
(86) Internationale Anmeldenummer: PCT/DE2018/100931
(87) Internationale Veröffentlichungsnummer: WO 2019/101269

(56) Entgegenhaltungen:
- WO-A1-2016/012006
- CN-Y- 201 094 141
- DE-A1-102007 031 504
- DE-A1-102012 100 615
- DE-A1-102013 222 411

## Beschreibung

Die Erfindung geht aus von einem Steckverbinder nach dem Oberbegriff des unabhängigen Anspruchs 1.

Derartige Steckverbinder können mit nur geringem händischem Aufwand von einem Gegenstecker getrennt werden und besitzen daher einen hohen Bedienkomfort.

### Stand der Technik

Im Stand der Technik sind dem Fachmann sogenannte "Push-Pull"-Steckverbinder wohlbekannt. Das Bedienkonzept besteht üblicherweise darin, zur Entriegelung eine Hülse des Steckverbinders vom Gegenstecker weg zu ziehen, so dass sowohl die Bedienung der Entriegelungsvorrichtung als auch die Trennung des Steckers vom Gegenstecker in einer einzigen Bewegungsrichtung und so mit einer einzigen Handbewegung erfolgt. Üblicherweise besitzt der Gegenstecker ein Anbaugehäuse und kann z.B. an eine Gehäusewand angebaut sein, so dass dieser Vorgang in der Regel mit einer einzigen Hand ausgeführt wird.

Die Druckschrift EP 1 841 016 B1 offenbart einen metallischen Steckverbinder für den Einsatz in rauer und feuchter Industrieumgebung. Dieser besitzt ein rechteckig geformtes Steckverbindergehäuse, z. B. ein Zink-Spritzguss-Steckverbindergehäuse, das einerseits von einer entsprechenden Entriegelungshülse umfasst ist, und in dem andererseits ein Steckereinsatz fixiert ist. Das Steckverbindergehäuse ist mit einer Entriegelungshülse versehen und weist eine Verriegelungseinrichtung auf, die während des Steckvorganges eine Verriegelung mit einem Gegenstecker bewirkt. Beim Zurückziehen der Entriegelungshülse werden für die Verriegelung vorgesehene Verriegelungshaken der Verriegelungseinrichtung "nach außen" aus Verrastungsausnehmungen am Gegenstecker herausgehebelt.

Die Druckschrift WO 2016/012006 A1 offenbart eine Dichtungsmechanik für einen Push-Pull-Steckverbinder. Dazu wird im Zusammenhang mit der Entriegelungsfunktion offenbart, eine Radialdichtung mittels eines Slidingelements entlang des Einführbereichs zu verschieben, um die Dichtfunktion unabhängig von einer korrekten axialen Ausrichtung des Steckverbinders gegenüber dem Gegenstecker zu gewährleisten. In diesem Zusammenhang ist eine konventionelle Push-Pull Verriegelung gezeigt, bei der die Entriegelungshülse an zwei gegenüberliegenden Seiten je ein Verriegelungselement mit jeweils zwei Verriegelungsarmen aufweist, welche im gesteckten Zustand jeweils in einer Rastausnehmung eines Rahmens des Gegensteckers verrasten. Zur Entriegelung werden die beiden Verriegelungsarme jedes Verriegelungselements durch die Entriegelungshülse gemeinsam vom Hauptbereich des Steckverbindergehäuses weggezogen.

Die Druckschrift DE 10 2007 031 504 A1 hat sich zur Aufgabe gemacht, einen Steckverbinder anzugeben, der auf einfache und zuverlässige Weise von einem dem Steckverbinder zugeordneten Gegensteckverbinder gelöst werden kann und eine hohe Lebensdauer aufweist. Dazu besitzt der Steckverbinder einen Steckerkopf und einen den Steckerkopf aufnehmende Schiebehülse. Die Schieberhülse wird dabei in eine Schieberichtung axial über den Steckerkopf aufgeschoben und ist in axialer Richtung relativ zu dem Steckerkopf verschieblich. Der Steckerkopf weist einen hohlen Basiskörper mit wenigstens einem endseitig vorgesehenen Kabelanschlussmittel und zwei wenigstens einer Oberflächenseite des Basiskörpers zugeordnete und sich in Schieberichtung erstreckende Verriegelungszungen mit wenigstens einem freien Ende auf. Die Verriegelungszungen sind dabei über ein Verbindungselement verbunden. Bei axiler Bewegung der Schiebehülse in Schieberichtung hebt sich das Entriegelungselement vom Basiskörper zur Einstellung des Entriegelungszustands ab.

Nachteilig bei diesem Stand der Technik ist, dass eine derartige Mechanik die Baugröße des Steckverbindergehäuses eines Steckverbinders erheblich erhöht, sodass bekannte Push-Pull-Stecker durch diesen Mechanismus für viele Anwendungen einen zu großen Querschnitt besitzen.

DE 10 2013 222 411 A1 und DE 197 14 459 A1 offenbaren ebenfalls herkömmliche Verbinder mit Ver- und Entriegelungselementen.

### Aufgabenstellung

Die Aufgabe der Erfindung besteht darin, eine Push-Pull Verrastung anzugeben, die einen möglichst geringen Platzbedarf besitzt und trotzdem im verriegelten Zustand eine ausreichend hohe Haltekraft gewährleistet. Diese Aufgabe wird durch den Gegenstand der unabhängigen

Patentansprüche gelöst.

Vorteilhafte Ausgestaltungen der Erfindung sind in den Unteransprüchen angegeben.

Der Verbinder ist nach Anspruch 1 vorgesehen.

Dies ist besonders vorteilhaft, denn somit wird eine Verriegelung mit hoher Haltekraft und gleichzeitig einem geringen Platzbedarf ermöglicht.

Bevorzugt kann das Steckverbindergehäuse im Querschnitt quadratisch oder rechteckig geformt sein und kann bevorzugt vier Seiten, insbesondere zwei Breitseiten und zwei Schmalseiten, aufweisen, von denen sich jeweils zwei gleiche Seiten parallel gegenüberstehen. Dementsprechend kann auch die Entriegelungshülse eine im Querschnitt rechteckige oder quadratische Form aufweisen.

Das Ver- und Entriegelungselement ist zumindest teilweise aus einem federelastischen Material gebildet, um dadurch seine besagte Beweglichkeit zu gewährleisten. Dies ist zur kostengünstigen Fertigung von besonderem Vorteil, insbesondere, wenn das Ver- und Entriegelungselement bereichsweise am Steckverbindergehäuse befestigt und insbesondere sogar einstückig damit ausgeführt ist.

An dem Verriegelungselement können mehrere Rasthaken angeordnet, insbesondere angeformt sein.

Bevorzugt kann das Verriegelungselement mehrere Rastarme besitzen, wobei jeder Rastarm ein erstes, nämlich ein festes, und ein zweites, nämlich ein bewegliches, Ende besitzt und wobei jeder Rastarm mit seinem ersten (festen) Ende an dem Steckverbindergehäuse befestigt ist und wobei das zweite (bewegliche) Ende des Rastarms parallel zur besagten Seite beweglich ist.

In einer vorteilhaften Ausgestaltung können die Rastarme zwischen ihrem ersten und zweiten Ende miteinander über mindestens eine Querstrebe verbunden und dadurch gemeinsam beweglich sein. Dadurch benötigt das Verriegelungselement vorteilhafterweise auch nur eine einzige Ein- oder Angriffsvorrichtung, die dazu dient, mit der Entriegelungshülse bei deren Verschiebung entgegen der Steckrichtung zusammenzuwirken, um das komplette Verriegelungselement, d.h. insbesondere seine Rastarme, gemeinsam in eine Richtung zu bewegen.

In einer alternativen Ausgestaltung sind mehrere Rastarme zueinander entgegengesetzt beweglich am Steckverbindergehäuse gehalten. Diese Variante ist besonders platzsparend und daher für kleine Bauformen besonders vorteilhaft. Unabhängig davon besitzt diese Variante weiterhin den Vorteil, dass sich insbesondere die beim Ent- und/oder Verriegeln auftretenden Kräfte symmetrisch über das Steckverbindergehäuse und/oder die Entriegelungshülse verteilen.

Erfindungsgemäß besitzt das Verriegelungselement genau zwei Rastarme. Dadurch können diese beiden Rastarme vorteilhafterweise von entgegengesetzten Richtungen aus an einem einzigen gemeinsamen Rastzapfen verrasten. In einer weiteren Ausgestaltung kann das Verriegelungselement eine gradzahlige Anzahl von Rastarmen besitzen, die bevorzugt paarweise an mehreren oder auch an jeweils einem gemeinsamen Rastzapfen des Gegensteckers verrasten.

An jedem Rastarm kann ein Rasthaken zur Verrastung mit dem jeweiligen Rastzapfen des Gegensteckers angeformt sein.

Vorteilhafterweise kann der Rasthaken jeweils am zweiten Ende des dazugehörigen Rastarms angeformt sein, da an dieser Stelle die Beweglichkeit am größten ist.

Jeder Rasthaken kann zur Verrastung an dem jeweiligen Rastzapfen des Gegensteckers eine entgegen der Steckrichtung ausgerichtete Rastfläche besitzen. Im verrasteten Zustand ergibt sich so zwischen jedem Rasthaken und dem dazugehörigen Rastzapfen eine gemeinsame Kontaktfläche. Die Summe sämtlicher Kontaktflächen ergibt eine Gesamtkontaktfläche, die zur Haltekraft der Verriegelung beiträgt. Die Auslenkung, die jeder Rastarm erfahren muss, um zur Entriegelung beizutragen, ist jedoch ausschließlich abhängig von der Größe seiner individuellen Kontaktfläche, die naturgemäß geringer ist als die Gesamtkontaktfläche. Diese geringe Auslenkung entspricht jedoch der zur Entriegelung notwendigen Auslenkung des gesamten Ver- und Entriegelungselements. Vorteilhafterweise ist die notwendige Auslenkung, insbesondere Verformung, des Ver- und Entriegelungselements umgekehrt proportional zur Anzahl seiner Rasthaken.

Dies ist besonders vorteilhaft, denn so wird eine Verriegelungsvorrichtung mit hoher Haltekraft ermöglicht, bei der gleichzeitig eine nur geringfügige Bewegung, insbesondere Verformung, zur Ver- und Entriegelung notwendig ist. Die dabei auftretende rückstellende Federkraft kann konstruktiv durch die Form der Rastarme, z.B. durch deren Breite, sowie durch die Elastizität des Materials geregelt werden.

In einer bevorzugten Ausgestaltung kann zumindest ein Rasthaken eine Aufgleitschräge oder Aufgleitrundung zum Aufgleiten auf den jeweiligen Rastzapfen des Gegensteckers aufweisen. Alternativ oder ergänzend kann auch der Rastzapfen eine Aufgleitschräge oder Aufgleitrundung besitzen. Vorteilhafterweise verjüngt sich der Rasthaken durch die Aufgleitschräge oder Aufgleitrundung zum zweiten Ende des Rastarms hin.

Weiterhin ist es besonders vorteilhaft, wenn die Rastarme insbesondere zwischen ihrem jeweiligen ersten und zweiten Ende mechanisch, beispielsweise Mittels einer Querstrebe, miteinander verbunden sind. Schließlich können sie auf diese Weise gemeinsam bewegt werden. Vorteilhafterweise ist somit nur eine Ein- oder Angriffsvorrichtung für das gesamte Verriegelungselement notwendig, um das besagte Zusammenwirken mit der Entriegelungshülse zu gewährleisten. Schließlich dient dieses Zusammenwirken dazu, das Verriegelungselement zu bewegen, insbesondere zu verformen, um so die Rastflächen der Rasthaken von dem/den Rastzapfen des Gegensteckers zu trennen.

In einer vorteilhaften Ausgestaltung kann die Ein- oder Angriffsvorrichtung in einer Anformung des Verriegelungselements bestehen. Insbesondere kann die Anformung eine Angriffsschräge besitzen, welche beispielsweise mit einem Entriegelungszapfen der Entriegelungshülse zusammenwirkt. Selbstverständlich kann auch umgekehrt die Entriegelungshülse eine Angriffsschräge und das Verriegelungselement einen Entriegelungszapfen aufweisen.

In einer vorteilhaften Ausgestaltung können die Rastarme an ihrem ersten Ende an einer Befestigungsbasis des Steckverbindergehäuses angeformt sein. Dies hat den Vorteil, dass der Steckverbinder einfach und damit kostengünstig herstellbar ist.

Insbesondere können die Rastarme und die Befestigungsbasis zusammen mit dem Steckverbindergehäuse einstückig als Kunststoffteil ausgeführt sein und können beispielsweise in einem Spritzgussverfahren hergestellt werden.

Das Steckverbindergehäuse kann zusammen mit dem Verriegelungselement oder den Verriegelungselementen als einstückiges Spritzgussteil ausgebildet sein. Vorteilhafterweise besteht es aus einem Kunststoff, der einerseits dem Steckverbindergehäuse die nötige Festigkeit verleiht, und andererseits den Rastarme bei entsprechender Geometrie ausreichend federelastische Eigenschaften ermöglicht.

Ein solches Material kann beispielsweise in durch Glasfasern verstärktes PBT ("Polybutylenterephthalat") bestehen, Insbesondere kann das sogenannte "PBT 33" als Material für das Steckverbindergehäuse mit dem angeformten Verriegelungselement verwendet werden, also Polybutylenterephthalat mit 33% Glasfasern.

In einer äußerst vorteilhaften Ausgestaltung besitzt der Steckverbinder wenigstens zwei Verriegelungselemente, die an zwei einander parallel gegenüberliegenden Seiten des Steckverbindergehäuses angeordnet sind. Somit ist der Steckverbinder an zwei einander gegenüberliegenden Seiten mit dem Gegenstecker verriegelbar. Selbstverständlich besitzt dann auch die Entriegelungshülse an zwei damit korrespondierenden, einander parallel gegenüberliegenden Seitenwänden innenseitig entsprechende Entrastungsmittel, beispielsweise Entriegelungszapfen.

### Ausführungsbeispiel

Ein Ausführungsbeispiel der Erfindung ist in den Zeichnungen dargestellt und wird im Folgenden näher erläutert. Es zeigen:
- Fig. 1a: ein Steckverbindergehäuse mit einem Verriegelungselement;
- Fig. 1b: eine Entriegelungshülse;
- Fig. 1c: ein Gegensteckergehäuse;
- Fig. 2a: ein System aus Steckverbinder und Gegenstecker gemäß einer Beispielausführung;
- Fig. 2b: ein System aus Steckverbinder und Gegenstecker gemäß der Ausführung der Erfindung;

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Fig. 1 zeigt ein Steckverbindergehäuse 1 mit einem Entriegelungselement 11 in einer ersten Beispielausführung. Kabelanschlussseitig ist an das Steckverbindergehäuse 1 ein Kabeleinführbereich 17 mit einem Gewinde 18 einer Kabelverschraubung 19 angeformt, welche im Folgenden in der Fig. 2b dargestellt und bezeichnet ist.

Daran anschließend besitzt das Steckverbindergehäuse 1 eine Befestigungsbasis 112. Das Steckverbindergehäuse 1 besitzt einen rechteckigen Querschnitt und weist vier zueinander rechtwinklig und/oder parallel angeordnete Seiten auf, nämlich zwei Breitseiten und zwei Schmalseiten, die aus Übersichtlichkeitsgründen nicht mit Bezugszeichen versehen sind. Dabei stehen die beiden Breitseiten und die beiden Schmalseiten einander parallel gegenüber. An den beiden einander gegenüberliegenden Breitseiten ist je ein Verriegelungselement 11 angeordnet. In dieser Ansicht ist jedoch nur eines der beiden Verriegelungselemente 11 zu sehen, weil die gegenüberliegende Breitseite durch das Steckverbindergehäuse 1 verdeckt ist.

Das Steckverbindergehäuse 1 besitzt drei Rastarme 111, die mit einem ersten Ende an die Befestigungsbasis 112 angeformt sind und mit ihrem zweiten Ende in Steckrichtung weisen. An ihrem ersten Ende sind die Rastarme 111 somit am Steckverbindergehäuse 1 befestigt und durch ihre Elastizität parallel zur jeweiligen Breitseite beweglich daran gehalten. An einem zweiten, beweglichen Ende besitzen die Rastarme Rasthaken 113. Die Rasthaken 113 besitzen entgegen der Steckrichtung jeweils eine Rastfläche 114. In Steckrichtung besitzen die Rasthaken 113 jeweils eine Aufgleitrundung 115.

Weiterhin sind die Rastarme 111 der Ver- und Entriegelungseinrichtung durch eine gemeinsame Querstrebe 116 miteinander verbunden. Dadurch können Sie gemeinsam parallel zur entsprechenden Seitenwand bewegt werden.

An seinen beiden einander gegenüberliegenden Schmalseiten besitzt das Steckverbindergehäuse 1 Führungsstege 14 zur Führung der im Folgenden beschriebenen Entriegelungshülse 2. Weiterhin weist das Steckverbindergehäuse 1 an jeder Schmalseite eine Rastnase 15 auf. Diese verhindert, dass die einmal darauf aufgerastete Entriegelungshülse 2 unbeabsichtigt vom Steckverbindergehäuse 1 getrennt wird.

An das Verriegelungselement 11 ist eine Eingriffsvorrichtung 117 angeformt. Diese ist dafür vorgesehen, mit einem Entriegelungszapfen 227 der Entriegelungshülse 2 zur Entriegelung zusammen zu wirken.

Die Fig. 1b zeigt die besagte Entriegelungshülse 2. Diese besitzt einen rechteckigen Querschnitt und somit vier rechtwinklig und/oder parallel zueinander angeordnete Seitenwände, nämlich zwei schmale und zwei breite Seitenwände, die einander jeweils parallel gegenüberstehen. Aus Übersichtlichkeitsgründen sind die Seitenwände nicht mit Bezugszeichen versehen. An den beiden breiten Seitenwänden besitzt die Entriegelungshülse 2 jeweils einen Entriegelungszapfen 217, der eine Entriegelungsschräge zum Zusammenwirken mit der Eingriffsvorrichtung 117 des Steckverbindergehäuses 1 besitzt. Aufgrund der Perspektive ist jedoch nur die Innenseite einer dieser beiden Seitenwände und damit auch nur ein Entriegelungszapfen 217 in der Zeichnung sichtbar. An den beiden schmalen Seitenwänden sind Führungsnuten 24 angeformt, wobei aufgrund der Perspektive ebenfalls nur eine Innenseite dieser beiden Seitenwände und damit nur eine Führungsnut 24 sichtbar ist. Die beiden Führungsnuten 24 sind dazu geeignet, mit den Führungsstegen 14 des Steckverbindergehäuses 1 zusammenzuwirken, um die Entriegelungshülse 2 in Steckrichtung verschiebbar am Steckverbindergehäuse 1 zu halten.

Weiterhin besitzt die Entriegelungshülse 2 eine Betätigungsanformung 28 zur händischen Betätigung.

Die Fig. 1c zeigt ein Gehäuse eines Gegensteckers, d.h. ein Gegensteckergehäuse 3. Dieses Gegensteckergehäuse 3 besitzt einen umlaufenden Gehäuserahmen 31, dessen Form mit dem Steckverbindergehäuse 1 korrespondiert. Rechtwinklig dazu besitzt das Gegensteckergehäuse 3 einen Befestigungsflansch 312 mit Schraubbohrungen, wodurch das Gegensteckergehäuse 3 beispielsweise zum Einbau in eine Gehäusewand eines elektrischen Geräts geeignet ist. Der Gehäuserahmen 31 besitzt zwei lange einander gegenüberliegende Rahmenseiten sowie zwei rechtwinklig dazu angeordnete kurze einander gegenüberliegende Rahmenseiten, die aus Übersichtlichkeitsgründen nicht mit Bezugszeichen versehen sind. An den beiden langen Rahmenseiten weist das Gegensteckergehäuse 3 jeweils zwei Rastzapfen 313 auf.

Die Fig. 2a zeigt ein System, bestehend aus dem Steckverbindergehäuse 1 mit der in Steckrichtung daran beweglich gehaltenen Entriegelungshülse 2 und dem Gegensteckergehäuse 3. Dabei ist zur Darstellung des mechanischen Zusammenwirkens dieser Bauteile 1, 2, 3 eine breite Seitenwand der Entriegelungshülse 2 ausgeblendet, d.h. es ist in der Zeichnung lediglich der darin angeordnete Entriegelungszapfen 217 zu sehen. Dieser Entriegelungszapfen 217 steht über eine Schräge mit der Eingriffsvorrichtung 117 des Ver- und Entriegelungselements 11 in mechanischem Kontakt.

Es ist leicht erkennbar, dass durch ein Ziehen der Hülse 2 zur Kabelverschraubung hin, d. h. vom Gegensteckergehäuse weg also entgegen der Steckrichtung die Entriegelungszapfen 217 derart auf die Eingriffsvorrichtung einwirken, dass die Rasthaken 113 von den Rastzapfen 313 getrennt werden. Weiterhin wird deutlich, dass die dazu notwendige Verformung parallel zur Breitseite erfolgt und äußerst gering ist, da sie lediglich der Größe der einzelnen Rastfläche 114 entspricht. Die gesamte Rastfläche des Ver- und Entriegelungselements 11 ergibt sich dagegen aus der Summe der dazugehörigen einzelnen Rastflächen 114, ist in diesem Fall also dreimal so groß wie jede einzelne Rastfläche 114, da das Ver- und Entriegelungselement in diesem vorliegenden Beispiel drei Rasthaken 113 besitzt. Dadurch ist diese Bauform äußerst kompakt. Weiterhin ist die notwendige Verformung nur sehr gering, was eine einstückige Ausführung des Steckverbindergehäuses 1 mit dem Ver- und Entriegelungselement 11 ermöglicht. Das Ver- und Entriegelungselement 11 ist zwischen einer Breitseite des Steckverbindergehäuses 1 und einer breiten Seitenwand der Entriegelungshülse 2 angeordnet und bewegt sich bei der Ver- und Entriegelung parallel dazu. Wie bereits erwähnt besitzen die Rasthaken 113 Aufgleitrundungen, mit denen sie beim Zusammenstecken des Steckverbindergehäuses 1 mit dem Gegensteckergehäuse 3 auf dessen Rastzapfen 313 aufgleiten um im eingesteckten Zustand daran zu verrasten. In einer alternativen oder ergänzenden Ausführung können auch die Rastzapfen 313 entsprechende Aufgleitrundungen aufweisen, um denselben Effekt zu erzielen.

An der nicht gezeigten, gegenüberliegenden Seite besitzt dieses System einen ebensolchen Mechanismus.

In der Fig. 2b ist die Ausführung der Erfindung dargestellt. In dieser Variante bewegen sich die Rastarme 111' des Ver- und Entriegelungselements 11' beim Ver- und Entriegeln entgegengesetzt zueinander, d. h. aufeinander zu bzw. voneinander weg. Diese Variante ist zum einen besonders platzsparend und daher für kleine Bauformen besonders vorteilhaft. Unabhängig davon besitzt diese Variante weiterhin den Vorteil, dass sich insbesondere die beim Ent- und/oder Verriegeln auftretenden Kräfte besonders gleichmäßig über das Steckverbindergehäuse 1 und die Entriegelungshülse 2 verteilen.

Beim Aufstecken auf das Gegensteckergehäuse 3 werden die beiden Rastarme 111' sowohl durch die Aufgleitrundungen ihrer Rasthaken 113' als auch durch die Aufgleitrundungen des gemeinsamen Rastzapfens 313' auseinander gedrückt, um dann im aufgesteckten Zustand daran zu verrasten.

Zum Entriegeln besitzt die Entriegelungshülse 2 an ihrer breiten Seitenwand zwei Entriegelungszapfen 217' zum Zusammenwirken mit jeweils einer Eingriffsvorrichtung 117', die an jedem der beiden Rastarme 111' angeordnet ist. Beim Entriegeln wird die Entriegelungshülse 2 vom Gegensteckergehäuse 3 weg - also entgegen der Steckrichtung - gezogen. Dadurch werden die beiden Rastarme 111' von ihren jeweiligen Eingriffsvorrichtungen 117' auseinandergezogen. Ihre Rasthaken 113' entrasten dabei von dem gemeinsamen Rastzapfen 313' des Gegensteckergehäuses 3. Dadurch ist das Steckverbindergehäuse 1 vom Gegensteckergehäuse 3 entriegelt und kann abgezogen werden.

In der in der Zeichnung dargestellten Ausführung weist die Entriegelungshülse 2 zusätzlich einen weiteren Entriegelungszapfen 217" auf, der zwischen zwei Rastarme 111' greift und diese beiden Rastarme 111' beim Ziehen der Entriegelungshülse 2 zusätzlich auseinander drückt.

Somit werden die beiden Rastarme 111' beim Entriegeln sowohl von den beiden Entriegelungszapfen 217'der Entriegelungshülse 2 auseinandergezogen als auch von dem weiteren Entriegelungszapfen 217" auseinander gedrückt, obgleich eine der beiden Varianten für die Funktionalität ausreichend ist und - obgleich in der Zeichnung gemeinsam dargestellt - vom Fachmann als separat offenbart verstanden wird.

### Bezugszeichenliste

- 1: Steckverbindergehäuse
- 11, 11': Ver- und Entriegelungselement
- 111,: Rastarme
- 112: Befestigungsbasis
- 113, 113': Rasthaken
- 114, 114': Rastfläche
- 115: Aufgleitrundung
- 116: Querstrebe
- 117, 117': Eingriffsvorrichtung
- 13: Kabelverschraubung
- 14: Führungsstege
- 15: Rastnase
- 17: Kabeleinführbereich
- 18: Gewinde
- 2: Entriegelungshülse
- 217, 217': Entriegelungszapfen
- 217": weiterer Entriegelungszapfen
- 24: Führungsnuten
- 28: Betätigungsanformung
- 3: Gegensteckergehäuse
- 31: Gehäuserahmen
- 312: Befestigungsflansch
- 313, 313': Rastzapfen

## Patentansprüche

1. Steckverbinder, aufweisend
- ein Steckverbindergehäuse (1) mit mehreren Seiten, die jeweils eine flächige Form besitzen,
- einen Steckereinsatz, der im Steckverbindergehäuse (1) fixiert oder zumindest fixierbar ist, und
- eine Entriegelungshülse (2), welche das Steckverbindergehäuse (1) umgreift und entgegen der Steckrichtung verschiebbar daran gehalten ist, sowie
- mindestens ein Ver- und Entriegelungselement ( 11'), das zwischen einer ersten Seite des Steckverbindergehäuses (1) und der Entriegelungshülse (2) angeordnet ist, wobei das Ver- und Entriegelungselement (11') an dem Steckverbindergehäuse (1) gehalten ist, wobei das Ver- und Entriegelungselement ( 11') zumindest teilweise aus einem federelastischen Material gebildet ist, um dadurch seine Beweglichkeit zu gewährleisten, und wobei das Ver- und Entriegelungselement ( 11') zwei Rastarme ( 111') besitzt, wobei jeder Rastarm ( 111') ein erstes und ein zweites Ende besitzt und wobei jeder Rastarm ( 111') mit seinem ersten Ende an dem Steckverbindergehäuse (1) befestigt ist
**dadurch gekennzeichnet, dass**
das Ver- und Entriegelungselement zumindest bereichsweise parallel zu der ersten Seite beweglich ist, wobei das zweite Ende jedes Rastarms ( 111') parallel zur besagten ersten Seite des Steckverbindergehäuses (1) beweglich ist, dass
die Rastarme (111') zueinander entgegengesetzt beweglich am Steckverbindergehäuse (1) gehalten sind, und dass
die Entriegelungshülse (2) an einer breiten Seitenwand zwei Entriegelungszapfen (217') zum Zusammenwirken mit jeweils einer an jedem der beiden Rastarme (111') angeordneten Eingriffsvorrichtung (117') aufweist, wobei
die Eingriffsvorrichtung (117') in einer Anformung mit einer Angriffsschräge besteht, welche mit einem Entriegelungszapfen (217') der Entriegelungshülse (2) zusammenwirkt, so dass die beiden Rastarme (111') von ihren jeweiligen Eingriffsvorrichtungen (117') auseinandergezogen werden, sobald die Entriegelungshülse (2) entgegen der Steckrichtung gezogen wird.

2. Steckverbinder gemäß Anspruch 1, **dadurch gekennzeichnet, dass** die Entriegelungshülse (2) zusätzlich einen weiteren Entriegelungszapfen (217") aufweist, der zwischen die beiden Rastarme (111') greift und die beiden Rastarme (111') beim Ziehen der Entriegelungshülse (2) zusätzlich auseinander drückt.

3. Steckverbinder nach einem der Ansprüche 1 bis 2, **dadurch gekennzeichnet, dass** an jedem Rastarm ( , 111') ein Rasthaken (113') zur Verrastung mit einem Rastzapfen ( 313') eines Gegensteckergehäuses (3) angeformt ist.

4. Steckverbinder nach Anspruch 3, **dadurch gekennzeichnet, dass** der Rasthaken ( 113') jeweils am zweiten Ende des dazugehörigen Rastarms ( 111') angeformt ist.

5. Steckverbinder nach einem der Ansprüche 3 bis 4, **dadurch gekennzeichnet, dass** jeder Rasthaken ( 113') eine rechtwinklig zum Rastarm ( 111') entgegen der Steckrichtung ausgerichtete Rastfläche (114') besitzt.

6. Steckverbinder nach einem der Ansprüche 3 bis 5, **dadurch gekennzeichnet, dass** zumindest ein Rasthaken ( 113') eine Aufgleitschräge oder Aufgleitrundung zum Aufgleiten auf den jeweiligen Rastzapfen ( 313') des Gegensteckergehäuses (3) aufweist, wodurch er sich zu seinem zweiten Ende hin verjüngt.

7. Steckverbinder nach einem der Ansprüche 1 bis 6, **dadurch gekennzeichnet, dass** die Rastarme ( 111') an ihrem ersten Ende an einer Befestigungsbasis des Steckverbindergehäuses (1) angeformt sind.

8. Steckverbinder nach einem der Ansprüche 1 bis 7, **dadurch gekennzeichnet, dass** die Rastarme ( 111') und die Befestigungsbasis zusammen mit dem Steckverbindergehäuse (1) einstückig als Kunststoffteil ausgeführt sind.

9. Steckverbinder nach einem der vorstehenden Ansprüche, **dadurch gekennzeichnet, dass** der Steckverbinder zwei Verriegelungselemente ( 11') besitzt, die an zwei einander parallel gegenüberliegenden Seiten des Steckverbindergehäuses (1) angeordnet sind.

10. Steckverbinder nach einem der vorstehenden Ansprüche, **dadurch gekennzeichnet, dass** das Steckverbindergehäuse (1) zusammen mit dem Verriegelungselement (11') oder den Verriegelungselementen ( 11') als einstückiges Spritzgussteil ausgebildet ist.

11. Steckverbinder nach Anspruch 10, wobei das Steckverbindergehäuse (1) zumindest teilweise aus durch Glasfasern verstärktes PBT ("Polybutylenterephthalat") besteht.

## Claims

1. Plug-in connector, comprising
- a plug-in connector housing (1) having multiple sides, each having a flat form,
- a plug insert which is fixed or at least can be fixed in the plug-in connector housing (1), and
- a releasing sleeve (2) which engages around the plug-in connector housing (1) and is held on said plug-in connector housing such that it is displaceable in the opposite direction to the plug-in direction, and
- at least one locking and releasing element (11') which is arranged between a first side of the plug-in connector housing (1) and the releasing sleeve (2), wherein the locking and releasing element (11') is held on the plug-in connector housing (1), wherein the locking and releasing element (11') is formed at least in part from a spring-elastic material in order to thereby ensure its ability to move, and wherein the locking and releasing element (11') has two latching arms (111'), wherein each latching arm (111') has a first and a second end and wherein each latching arm (111') is attached by way of its first end to the plug-in connector housing (1), **characterized in that** the locking and releasing element, at least in regions, is moveable parallel to the first side, wherein the second end of each latching arm (111') is movable parallel to said first side of the plug-in connector housing (1), **in that** the latching arms (111') are held on the plug-in connector housing (1) such that they are moveable in opposite directions to one another, and **in that** the releasing sleeve (2) has, on a broad side wall, two releasing pins (217') for interacting with a respective engagement device (117') arranged on each of the two latching arms (111'), wherein the engagement device (117') is an integrally formed portion with a contact bevel which interacts with a releasing pin (217') of the releasing sleeve (2), so that the two latching arms (111') are pulled apart from one another by their respective engagement devices (117') as soon as the releasing sleeve (2) is pulled in the opposite direction to the plug-in direction.

2. Plug-in connector according to Claim 1, **characterized in that** the releasing sleeve (2) additionally has a further releasing pin (217") which engages between the two latching arms (111') and additionally pushes the two latching arms (111') apart from one another as the releasing sleeve (2) is pulled.

3. Plug-in connector according to either of Claims 1 and 2, **characterized in that** a latching hook (113') is integrally formed on each latching arm (111') for latching with a latching pin (313') of a mating plug housing (3).

4. Plug-in connector according to Claim 3, **characterized in that** the latching hook (113') is integrally formed in each case on the second end of the associated latching arm (111').

5. Plug-in connector according to either of Claims 3 and 4, **characterized in that** each latching hook (113') has a latching face (114') which is oriented at a right angle to the latching arm (111') in the opposite direction to the plug-in direction.

6. Plug-in connector according to one of Claims 3 to 5, **characterized in that** at least one latching hook (113') has a slide-on bevel or a slide-on rounded portion for sliding onto the respective latching pin (313') of the mating plug housing (3), as a result of which said latching hook tapers towards its second end.

7. Plug-in connector according to one of Claims 1 to 6, **characterized in that** the latching arms (111'), at their first end, are integrally formed on an attachment base of the plug-in connector housing (1).

8. Plug-in connector according to one of Claims 1 to 7, **characterized in that** the latching arms (111') and the attachment basis are embodied together with the plug-in connector housing (1) in one piece as a plastic part.

9. Plug-in connector according to one of the preceding claims, **characterized in that** the plug-in connector has two locking elements (11') which are arranged on two mutually parallel opposite sides of the plug-in connector .housing (1).

10. Plug-in connector according to one of the preceding claims, **characterized in that** the plug-in connector housing (1) is embodied together with the locking element (11') or the locking elements (11') as a one-piece injection-moulded part.

11. Plug-in connector according to Claim 10, wherein the plug-in connector housing (1) is embodied at least in part from glass-fibre-reinforced PBT ("polybutylene terephthalate").

## Revendications

1. Connecteur enfichable, comportant
- un boîtier de connecteur enfichable (1) pourvu de plusieurs côtés qui ont chacun une forme sensiblement bidimensionnelle,
- un insert de fiche qui est fixé ou au moins peut être fixé dans le boîtier de connecteur enfichable (1), et
- un manchon de déverrouillage (2) qui entoure le boîtier de connecteur enfichable (1) et qui est maintenu sur celui-ci de manière à pouvoir coulisser dans le sens opposé au sens d'enfichage, et
- au moins un élément de verrouillage et de déverrouillage (11') qui est disposé entre un premier côté du boîtier de connecteur enfichable (1) et le manchon de déverrouillage (2), l'élément de verrouillage et de déverrouillage (11') étant maintenu sur le boîtier de connecteur enfichable (1), l'élément de verrouillage et de déverrouillage (11') étant formé au moins partiellement d'un matériau présentant l'élasticité d'un ressort afin d'assurer ainsi sa mobilité, et l'élément de verrouillage et de déverrouillage (11') comportant deux bras d'encliquetage (111'), chaque bras d'encliquetage (111') possédant une première et une deuxième extrémités et chaque bras d'encliquetage (111') étant fixé par sa première extrémité au boîtier de connecteur enfichable (1),
**caractérisé en ce que**
l'élément de verrouillage et de déverrouillage peut être déplacé au moins par zones parallèlement au premier côté, la deuxième extrémité de chaque bras d'encliquetage (111') étant mobile parallèlement audit premier côté du boîtier de connecteur enfichable (1),
**en ce que** les bras d'encliquetage (111') sont maintenus sur le boîtier de connecteur enfichable (1) de manière à pouvoir se déplacer dans des sens opposés, et
**en ce que** le manchon de déverrouillage (2) comporte sur une paroi latérale large deux broches de déverrouillage (217') destinées à coopérer avec un dispositif d'engagement (117') disposé sur chacun des deux bras d'encliquetage (111'), le dispositif d'engagement (117') consistant en une pièce moulée pourvue d'un biseau d'engagement qui coopère avec une broche de déverrouillage (217') du manchon de déverrouillage (2) de sorte que les deux bras d'encliquetage (111') sont écartés l'un de l'autre par leur dispositifs d'engagement respectifs (117') dès que le manchon de déverrouillage (2) est tiré dans le sens opposé au sens d'insertion.

2. Connecteur enfichable selon la revendication 1, **caractérisé en ce que** le manchon de déverrouillage (2) comporte en outre une autre broche de déverrouillage (217") qui s'engage entre les deux bras d'encliquetage (111') et qui écarte en plus les deux bras d'encliquetage (111') l'un de l'autre lorsque le manchon de déverrouillage (2) est tiré.

3. Connecteur enfichable selon l'une des revendications 1 à 2, **caractérisé en ce qu'**un crochet d'encliquetage (113') destiné à s'encliqueter avec une broche d'encliquetage (313') d'un boîtier de connecteur enfichable homologue (3) est moulé sur chaque bras d'encliquetage (111').

4. Connecteur enfichable selon la revendication 3, **caractérisé en ce que** le crochet d'encliquetage (113') est à chaque fois moulé sur la deuxième extrémité du bras d'encliquetage associé (111').

5. Connecteur enfichable selon l'une des revendications 3 à 4, **caractérisé en ce que** chaque crochet d'encliquetage (113') possède une surface d'encliquetage (114') orientée perpendiculairement au bras d'encliquetage (111') dans le sens opposé au sens d'insertion.

6. Connecteur enfichable selon l'une des revendications 3 à 5, **caractérisé en ce qu'au** moins un crochet d'encliquetage (113') comporte un biseau de coulissement ou un arrondi de coulissement destiné à coulisser sur la broche d'encliquetage respective (313') du boîtier de connecteur enfichable homologue (3), ce pour quoi il s'amincit en direction de sa deuxième extrémité.

7. Connecteur enfichable selon l'une des revendications 1 à 6, **caractérisé en ce que** les bras d'encliquetage (111') sont moulés à leur première extrémité sur une base de fixation du boîtier du connecteur enfichable (1).

8. Connecteur enfichable selon l'une des revendications 1 à 7, **caractérisé en ce que** les bras d'encliquetage (111') et la base de fixation sont réalisés d'une seule pièce sous la forme d'une pièce en matière synthétique conjointement avec le boîtier de connecteur enfichable (1).

9. Connecteur enfichable selon l'une des revendications précédentes, **caractérisé en ce que** le connecteur enfichable comporte deux éléments de verrouillage (11') qui sont disposés sur deux côtés parallèlement opposés du boîtier de connecteur enfichable (1).

10. Connecteur enfichable selon l'une des revendications précédentes, **caractérisé en ce que** le boîtier de connecteur enfichable (1) est formé conjointement avec l'élément de' verrouillage (11') ou les éléments de verrouillage (11') comme une pièce monobloc mouléepar injection.

11. Connecteur enfichable selon la revendication 10, le boîtier de connecteur enfichable (1) étant constitué au moins partiellement de PBT (« poly(téréphtalate de butylène) ») renforcé par des fibres de verre.
